# EUROPÄISCHE PATENTSCHRIFT

(11) **EP 3 363 749 B1**
(45) Veröffentlichungstag und Bekanntmachung des Hinweises auf die Patenterteilung: **18.12.2019**
(21) Anmeldenummer: 18156960.9
(22) Anmeldetag: 15.02.2018
(51) Int. Cl.: B65D 83/22

(54) **FARBMARKIERUNG MIT INTEGRIERTER SPRÜHSICHERUNG**
COLOUR MARKING WITH INTEGRATED SPRAY SECURING
MARQUAGE DE COULEUR À SÉCURISATION DE PULVÉRISATION INTÉGRÉE

(30) Priorität: 15.02.2017 DE 102017103080
(43) Veröffentlichungstag der Anmeldung: 22.08.2018
(73) Patentinhaber: Peter Kwasny GmbH, 74831 Gundelsheim (DE)
(72) Erfinder: Kwasny, Hans-Peter, 74074 Heilbronn (DE)
(74) Vertreter: Schneiders & Behrendt PartmbB Rechtsanwälte - Patentanwälte

(56) Entgegenhaltungen:
- EP-A1- 1 199 255
- CN-Y- 201 381 050
- FR-A- 1 191 190
- US-A- 3 133 680

## Beschreibung

Die Erfindung betrifft eine Farbmarkierung mit integrierter Sprühsicherung für Aerosoldosen mit aufsteckbarem Sprühkopf.

Aerosoldosen mit aufsteckbarem Sprühkopf sind im Stand der Technik umfangreich bekannt. Sie finden ihre Verwendung sowohl im technischen Bereich, beispielsweise für Bauschäume und Lacke, im künstlerischen Bereich, beispielsweise für Farben, im kosmetischen Bereich, beispielsweise für Deodorants, Haarsprays oder Rasierschäume, oder auch im medizinischen Bereich, beispielsweise für Sprühverbände oder Desinfektionsmittel.

Die Sprühvorrichtung von Aerosoldosen muss dabei regelmäßig durch eine Sprühsicherung gegen unberechtigtes oder auch unbeabsichtigtes Betätigen geschützt werden. Solch eine Sprühsicherung soll einerseits ein unbeabsichtigtes Sprühen durch ein versehentliches Drücken des Sprühkopfes verhindern, andererseits soll aber auch gerade das unberechtigte Sprühen, beispielsweise als Test vor dem Kauf, verhindert werden. So führt das unberechtigte Sprühen vor dem Kauf nicht nur dazu, dass die Umgebung beispielsweise durch Gerüche oder Farben gestört oder zerstört wird, sondern auch dazu, dass entsprechend benutzte Produkte nicht weiter verkauft werden können, da sie nicht mehr neu und entsprechend gefüllt sind. Der finanzielle Schaden schließt somit gegebenenfalls neben der Instandsetzung auch die Wiederbeschaffung des benutzten Produkts ein.

Nicht zuletzt soll es dem potentiellen Käufer durch entsprechende Maßnahmen möglich sein, ein benutztes von einem unbenutzten Produkt zu unterscheiden. Dies kann beispielsweise in einfacher Weise dadurch erfolgen, dass das Lösen der Sprühsicherung eine leicht zu erkennende Spur hinterlässt und irreversibel zumindest bezogen auf den ursprünglichen Zustand ist.

Zur Lösung dieses bekannten Problems werden im Stand der Technik unterschiedliche Lösungsvorschläge unterbreitet. Die US 3,606,106 B schlägt beispielsweise vor, den Sprühkopf zum Ventilteller hin durch ein Abstandselement, das lösbar an dem Sprühkopf befestigt ist, so zu verlängern, dass ein Drücken des Sprühkopfes ohne das vorherige irreversible Lösen des Abstandselements unmöglich ist.

Die EP 0 945 366 B1 beschreibt eine Sprühsicherung, bei der eine Stützanordnung durch Einpressen oder Einkleben kraft- oder formschlüssig so mit dem Ventilteller verbunden wird, dass durch diese eine Bewegung des Sprühkopfes zur Betätigung des Sprühventils blockiert ist. Die Stützanordnung ist vom Ventilteller nur unter Kraftaufwand lösbar.

Die DE 20 2006 017 045 U1 offenbart eine Sprühsicherung, deren Körper eine zentrale Bohrung zur Aufnahme des Steigrohrs aufweist und die form- und/oder kraftschlüssig in den Innenraum des Sprühkopfes eingesteckt werden kann.

Ein weiteres bekanntes Problem besteht darin, die Aerosoldosen, vor allem sofern sie mit Lacken befüllt sind, wirtschaftlich sinnvoll mit einer dem Doseninhalt entsprechenden Farbmarkierung auszustatten. Ziel dabei ist es, eine Aerosoldose inklusive Deckel und Etikett einheitlich für alle möglichen Farben herzustellen und eine Farbmarkierung nachträglich gegebenenfalls auch reversibel anbringen zu können.

Entsprechende Lösungen sind im Stand der Technik vor allem in Form von Ringmanschetten (auch als *Donut* bezeichnet) bekannt, die in der Regel an einer Stelle des Doms der Aerosoldose befestigt oder eingespannt werden. Solche Lösungen beschreiben beispielsweise die DE 2132384 A oder die DE 101 26 961 A1. Verschiedene ähnliche Vorschläge sind in weiteren Anmeldungen (z.B. US3133680) offenbart.

Nachteilig am Stand der Technik ist, dass die vorbekannten Lösungen für Sprühsicherungen und Farbmarkierung im Laufe der Produktion in zwei separaten Schritten montiert werden müssen.

Insofern ist es Aufgabe der vorliegenden Erfindung, ein alternatives System anzubieten, das die erwähnten Nachteile nicht besitzt und das zugleich als Farbmarkierung und als Sprühsicherung dient.

Auch ist es Aufgabe der Erfindung, dass das entsprechende System in einem Schritt als ein Werkstück einfach montierbar ist.

Eine weitere Aufgabe der vorliegenden Erfindung ist es, eine Sprühsicherung anzubieten, deren Entfernen irreversible Spuren hinterlässt und so zur Kennzeichnung einer Vorbenutzung dient, die jedoch zur erneuten Sicherung des Sprühkopfes jederzeit wieder einsetzbar ist.

Gelöst wird diese Aufgabe durch eine Erfindung mit den Merkmalen des Anspruchs 1. Vorteilhafte Ausgestaltungen sind jeweils Gegenstand der abhängigen Ansprüche. Es ist darauf hinzuweisen, dass die in den Ansprüchen einzeln aufgeführten Merkmale auch in beliebiger und technologisch sinnvoller Weise miteinander kombiniert werden können und somit weitere Ausgestaltungen der Erfindung aufzeigen.

Eine erfindungsgemäße Farbmarkierung mit integrierter Sprühsicherung für Aerosol-Sprühdosen umfasst zumindest ein im Wesentlichen ringförmiges äußeres und ein im Wesentlichen ringförmiges inneres Element. Die Elemente sind konzentrisch zueinander angeordnet und über zumindest ein Verbindungselement lösbar miteinander verbunden.

Das ringförmige äußere Element dient im Wesentlichen zur Anbringung und zur Farbmarkierung und umfasst einen Ringkörper, eine innere Öffnung, einen inneren Durchmesser und einen äußeren Durchmesser. Das ringförmige äußere Element ist form- oder kraftschlüssig mit dem Dom einer Aerosol-Sprühdose verbindbar. Die Verbindung kann an dem Übergang zwischen Ventilteller und Dom erfolgen.

Der Durchmesser der inneren Öffnung des ringförmigen äußeren Elements ist bei dieser bevorzugten Ausführungsform größer als der äußere Durchmesser des Ventiltellers jedoch kleiner als der äußere Durchmesser des Doms der Dose. Dabei umfasst das ringförmige äußere Element zumindest ein Einrastelement, das in die innere Öffnung ragt und das den Durchmesser der inneren Öffnung derart verkleinert, dass der Durchmesser der inneren Öffnung des ringförmigen äußeren Elements zumindest in dem Bereich des Einrastelements so viel kleiner ist als der äußere Durchmesser des Ventiltellers, dass das ringförmige äußere Element über den Ventilteller stülpbar ist und das Einrastelement unterhalb der außen liegenden Naht zwischen Ventilteller und Dom einrastet. Hierdurch ist das ringförmige äußere Element zwischen Ventilteller und Dom einrastbar. Bevorzugt sind bei dieser Ausführungsform eine Vielzahl von Einrastelementen, insbesondere drei bis fünf Einrastelemente, wobei auch Ausführungsformen denkbar sind, bei denen das Einrastelement als durchgängiger innerer Vorsprung ausgeführt ist.

In einer weiterhin bevorzugten Ausführungsform umfasst das ringförmige äußere Element ein Überbrückungselement. Das Überbrückungselement schließt an die innere Öffnung des ringförmigen äußeren Elements an und ist im Wesentlichen hohlzylinderförmig ausgebildet. Dabei ist der Durchmesser der inneren Öffnung des Überbrückungselements im Wesentlichen identisch mit dem Durchmesser der inneren Öffnung des ringförmigen äußeren Elements. Das Überbrückungselement überbrückt im Wesentlichen die Höhe des gecrimpten Randes des Ventiltellers. Bevorzugt ist das ringförmige äußere Element mit dem Überbrückungselement übergangslos gefertigt und bildet mit ihm zusammen den Ringkörper, es sind jedoch auch zusammengesetzte Ausführungsformen denkbar, die in einer dem Fachmann bekannten Weise verbunden werden.

Die Einrastelemente können bei dieser Ausführungsform mit Überbrückungselement alternativ auch von der Innenseite des Überbrückungselements ausgehen und in vorbeschriebener Art in die innere Öffnung des Überbrückungselements ragen. In diesem Fall wird das ringförmige äußere Element so weit über den außen liegenden Rand des Ventiltellers geschoben, bis das mindestens eine Einrastelement unter dem Rand einrastet.

Das ringförmige innere Element dient im Wesentlichen als Sprühsicherung. Es ist über zumindest ein Verbindungselement mit dem ringförmigen äußeren Element trennbar verbunden. Das innere Element kann, muss aber nicht form- oder kraftschlüssig in den Ventilteller einbringbar sein, da der Halt im Wesentlichen über die Verbindungselemente mit dem äußeren Element beziehungsweise durch den aufgesteckten Sprühkopf erfolgt.

In einer bevorzugten Ausführungsform ist das innere Element im Wesentlichen so geformt, dass es in den Ventilteller einbringbar ist und den Sprühkopf aufnehmen kann. Dazu ist das ringförmige innere Element im Wesentlichen hohlzylindrisch geformt mit einem inneren und einem äußeren Durchmesser und mit einem ersten und einem zweiten Ende. Der innere Durchmesser des Hohlzylinders ist größer als der äußere Durchmesser des Sprühkopfs und der äußere Durchmesser des Hohlzylinders ist kleiner als der innere Durchmesser des Ventiltellers.

Das erste, untere Ende des ringförmigen inneren Elements umfasst ein Abstandselement, das fest mit dem inneren Element verbunden ist. Bevorzugt sind das innere Element und das Abstandselement einstückig gefertigt. Das Abstandselement ist geeignet, den Auslöseweg des Sprühkopfs zur Betätigung des Sprühventils derart zu blockieren, dass ein erfolgreiches Betätigen des Sprühkopfs ohne das vorherige Entfernen des Abstandselements und/oder des ringförmigen inneren Elements unmöglich ist. Das Abstandselement kann aus einzelnen Streben oder auch in der Art einer Unterlegscheibe als durchgehender nach innen weisender Vorsprung ausgeformt sein.

Das zweite, obere Ende des ringförmigen inneren Elements umfasst in einer bevorzugten Ausführungsform einen im Wesentlichen waagerecht nach außen weisenden durchgängigen Vorsprung, der den oberen Rand des Ventiltellers zumindest teilweise in Richtung des äußeren ringförmigen Elements überragt und so die Lücke zwischen dem inneren und dem äußeren ringförmigen Element zumindest an diesen Stellen verkleinert. Das ringförmige innere Element ist über zumindest ein Verbindungselement trennbar mit dem ringförmigen äußeren Element verbunden. Bevorzugt ist eine Ausführungsform, bei der das zweite Ende des inneren Elements und das obere Ende des Überbrückungselements auf einer Ebene knapp oberhalb des Ventiltellers enden, sodass durch die Verbindungselemente nur eine minimal weite Lücke zwischen diesen beiden Elementen zu überbrücken ist. Die Verbindungselemente reichen entsprechend vom oberen Ende des äußeren Elements bis zum Vorsprung des inneren Elements.

Bevorzugt ist eine Ausführungsform mit einer Vielzahl von Verbindungselementen, insbesondere mit drei bis fünf Verbindungselementen. Die Verbindungselemente können zudem Sollbruchstellen zur leichteren Trennung umfassen. Denkbar sind auch Ausführungsformen, bei denen beide Elemente oberhalb des oberen Ventiltellerrandes im Wesentlichen durchgängig miteinander verbunden sind, beispielsweise durch eine weitere Verbreiterung des zuvor beschriebenen Vorsprungs am oberen Ende des inneren Elements, der dann als Verbindungselement dient und inneres und äußeres ringförmiges Element miteinander verbindet. Der Vorsprung kann dann zur leichteren Trennung beispielsweise mit einer Schwächungslinie oder Perforation zwischen den beiden ringförmigen Elementen versehen sein.

Zur einfacheren Trennung des inneren Elements vom äußeren Element kann das innere Element eine Lasche oder einen einfachen Vorsprung, beispielsweise als Erweiterung des bereits vorhandenen Vorsprungs, an seinem oberen Ende umfassen.

Wesentlich für den Erfindungsgedanken ist neben der Wiederverwendbarkeit des inneren ringförmigen Elements als Sprühsicherung, dass die ringförmigen Elemente in jedem Fall miteinander verbunden sind und in einem Stück auf die Sprühdose montiert werden können, vorzugsweise durch Einrasten unterhalb des Ventiltellers. Zu bevorzugen ist für alle Ausführungsformen eine einstückige Fertigung der erfindungsgemäßen Farbmarkierung mit integrierter Sprühsicherung, auch wenn Ausführungsformen denkbar sind, bei denen Teile der erfindungsgemäßen Farbmarkierung mit integrierter Sprühsicherung einzeln gefertigt und anschließend zusammengefügt werden können.

Es sind dem Erfindungsgedanken folgend auch Ausführungsformen denkbar, bei denen die Form des inneren Elements im Wesentlichen auf die Form einer Unterlegscheibe reduziert wird, deren äußerer Durchmesser kleiner ist als der innere Durchmesser des Ventiltellers und deren Durchmesser der inneren Öffnung das Einbringen in den Ventilteller ermöglicht. Die Dicke eines entsprechend reduzierten inneren Elements entspricht dann der Länge des zu blockierenden Auslösewegs des Sprühkopfs. Entsprechend werden die Verbindungselemente im Wesentlichen vom äußeren Rand des inneren Elements bis hin zum äußeren Element geführt. Insofern können diese Verbindungselemente auch als Reduzierung des zuvor als Hohlzylinder beschriebenen Abschnitts des inneren Elements gesehen werden.

Ebenso ist das ringförmige äußere Element individuell sehr flexibel gestaltbar. So kann die Ausformung dieses äußeren Elements von einer Manschette, die den Dom der Sprühdose mehr oder weniger komplett abdeckt, bis hin zu einem eher schmalen Ring, der im Wesentlichen nur der Befestigung dient, reichen.

Da das äußere Element erfindungsgemäß auch der Farbmarkierung dient, ist eine eher manschettenförmige Ausgestaltung des äußeren Elements im Sinne einer guten Erkennbarkeit der Farbmarkierung zu bevorzugen. Der individuellen Ausgestaltung der Manschette sind dann im funktionellen Rahmen jedoch kaum Grenzen zu setzen, insbesondere dann nicht, wenn die Anbringung des äußeren Elements im Wesentlichen über das Überbrückungselement durch Einrasten unterhalb des Ventiltellers erfolgt.

Die Montage der erfindungsgemäßen Farbmarkierung mit Sprühsicherung erfolgt im Wesentlichen, indem diese auf der Sprühdose insbesondere auf dem Dom der Dose angebracht wird, während der Sprühkopf nicht montiert ist. Der Sprühkopf kann nach erfolgter Montage auf der Dose und insbesondere auf dem Sprüheinsatz angebracht werden, ohne dass durch die Befestigung ein Auslösen des Sprühventils befürchtet werden muss, da die Sprühsicherung bereits montiert ist.

Die Entfernung der Sprühsicherung erfolgt, indem der Sprühkopf demontiert wird und anschließend das innere Element vom äußeren Element getrennt und aus dem Ventilteller entfernt wird. Anschließend kann der Sprühkopf wieder eingesetzt werden. Die Sprühdose ist nun einsatzbereit. Auch wenn das innere Element vom äußeren Element getrennt wurde, verliert es nicht seine Funktionalität als Sprühsicherung und kann jederzeit wieder zur Sprühsicherung eingesetzt werden, indem der Sprühkopf wieder entfernt, die Sprühsicherung eingesetzt und der Sprühkopf anschließend wieder aufgesteckt wird. Da bei der erstmaligen Entfernung der Sprühsicherung, also der Trennung des inneren Elements vom äußeren Element, unbedingt die Verbindungselemente zerstört werden, ist eine neue Sprühdose anhand der unbeschädigten Verbindungselemente bereits äußerlich von einer benutzten Sprühdose zu unterscheiden, bei der die Verbindungselemente zerstört sind.

Die Erfindung sowie das technische Umfeld werden nachfolgend anhand der Figuren näher erläutert. Es ist darauf hinzuweisen, dass die Figuren eine besonders bevorzugte Ausführungsvariante der Erfindung zeigen. Die Erfindung ist jedoch nicht auf die gezeigte Ausführungsvariante beschränkt. Insbesondere umfasst die Erfindung, soweit es technisch sinnvoll ist, beliebige Kombinationen der technischen Merkmale, die in den Ansprüchen aufgeführt oder in der Beschreibung als erfindungsrelevant beschrieben sind.

Es zeigen:
- Fig. 1: eine perspektivische Ansicht auf die Oberseite einer bevorzugten Ausführungsform der Sprühsicherung.
- Fig. 2: eine perspektivische Ansicht auf die Unterseite einer bevorzugten Ausführungsform der Sprühsicherung.
- Fig. 3: einen Querschnitt durch eine bevorzugte Ausführungsform der Sprühsicherung, montiert auf einer Sprühdose.

Figur 1 zeigt eine Aufsicht auf die Oberseite einer bevorzugten Ausführungsform der erfindungsgemäßen Farbmarkierung mit integrierter Sprühsicherung 1 mit einem ringförmigen äußeren Element 2 und einem ringförmigen inneren Element 3, wobei das innere Element 3 im Wesentlichen als Sprühsicherung und das äußere Element 2 im Wesentlichen als Farbmarkierung und Anbringungsmittel dient. Bei der dargestellten bevorzugten Ausführungsform gliedert sich das äußere Element 2 in eine äußere Manschette 7 und in ein inneres Überbrückungselement 6. Die Manschette 7 überdeckt im Wesentlichen den Dom der Sprühdose und dient als farbliche Markierung zur Kenntlichmachung des in der Dose befindlichen Inhalts und insbesondere dessen Farbtons. Ihre Ausgestaltung ist entsprechend flexibel im funktionellen Rahmen möglich und sowohl in Bezug auf die Oberflächengestaltung als auch auf die Randgestaltung insbesondere des äußeren Rands nahezu frei, da der äußere Rand bei der dargestellten Ausführungsform keine Funktion als Anbringungsmittel erfüllt und auch dekorativ genutzt werden kann.

Das Überbrückungselement 6 dient vor allem dazu, die Höhe des Ventiltellers vom Dom der Dose bis zum oberen Ventiltellerrand zu überbrücken. Vom oberen Rand des Überbrückungselements 6 verläuft das mindestens eine Verbindungselement 4 zwischen äußerem 2 und innerem Element 3.

Das ringförmige innere Element 3 dient bei der dargestellten Ausführungsform im Wesentlichen als Sprühsicherung. Es ist im Wesentlichen hohlzylinderisch geformt und geeignet, den Sprühkopf aufzunehmen. An dem unteren Rand des inneren Elements 3 befindet sich ein Abstandselement 5, das geeignet ist, den Auslöseweg des Sprühkopfs zur Betätigung des Ventils derart zu blockieren, dass ein erfolgreiches Betätigen des Sprühkopfs ohne das vorherige Entfernen des ringförmigen Elements nicht möglich ist. Bevorzugt sind das Abstandselement 5 und das innere Element 3 einstückig gefertigt.

Der obere Rand des inneren Elements 3 kann einen im Wesentlichen waagerecht nach außen weisenden Vorsprung umfassen, der zumindest teilweise den oberen Rand des Ventiltellers bedeckt. Hierdurch wird an den entsprechenden Stellen die Lücke zwischen äußerem 2 und innerem Element 3 verkleinert. Das äußere 2 und innere Element 3 sind über mindestens ein Verbindungselement 4, in der dargestellten bevorzugten Ausführungsform über drei Verbindungselemente 4, miteinander verbunden. Die Verbindungselemente 4 reichen vom oberen Rand des Überbrückungselements 6 zum äußeren Rand des Vorsprungs 3a des inneren Elements 3.

Zur einfachen Trennung des inneren Elements 3 vom äußeren Element 2 kann das innere Element 3 über eine Trennhilfe 8 vorzugsweise am oberen Rand verfügen. Die Trennhilfe 8 kann beispielsweise als Erweiterung des Vorsprungs 3a oder auch als Lasche ausgebildet sein.

Figur 2 zeigt die Unterseite der bevorzugten Ausführungsform gemäß Figur 1. Zu erkennen ist das Abstandselement 5, das den Auslöseweg des Sprühkopfes derart blockiert, dass das Sprühventil nicht durch den Sprühkopf ausgelöst werden kann. Auch zu erkennen sind in dieser Ansicht die Einrastelemente 9, die sich am Übergang von Manschette 7 zu Überbrückungselement 6 befinden und den inneren Durchmesser von Manschette 7 beziehungsweise Überbrückungselement 6 derart verringern, dass die erfindungsgemäße Farbmarkierung mit integriertem Sprühschutz 1 durch das Einrasten der Einrastelemente 9 unter dem gecrimpten Rand des Ventiltellers an der Sprühdose einrastbar ist. Die Stabilität des ringförmigen äußeren Elements 2 kann durch Versteifungselemente 10 erhöht werden.

Figur 3 zeigt einen Querschnitt durch eine bevorzugte Ausführungsform der erfindungsgemäßen Farbmarkierung mit integrierter Sprühsicherung 1 montiert auf den Dom 12 einer Sprühdose 14. Das äußere ringförmige Element 2 umfasst einen manschettenförmigen Abschnitt 7, der im Wesentlichen den Dom der Sprühdose 14 bedeckt und zur Farbmarkierung dienen kann, und ein Überbrückungselement 6, das im Wesentlichen die Höhe des an den Dom 12 gecrimpten Rands des Ventiltellers 13 von dessen unteren Rand bis über den oberen Rand überbrückt. Die Farbmarkierung mit integrierter Sprühsicherung 1 wird durch ein oder mehrere Einrastelemente 9 an der Sprühdose festgelegt, indem diese unterhalb des gecrimpten Rands des Ventiltellers 13 zwischen Ventilteller 13 und Dom 12 einrasten. Die Einrastelementen 9 können als einzelne Elemente oder als durchgehender Vorsprung ausgebildet sein.

Das innere ringförmige Element 3 ist im Wesentlichen hohlzylinderförmig ausgebildet und umfasst an seinem unteren Ende ein Abstandselement 5, das den Auslöseweg des Sprühkopfs (nicht dargestellt) derart blockiert, dass das Sprühventil durch Betätigen des Sprühkopfs nicht ausgelöst werden kann. Das Abstandselement 5 kann wie dargestellt schräg abgewinkelt ausgebildet sein, es sind aber auch Ausführungsformen denkbar, bei denen es in einem rechten Winkel abgeht. Das Abstandselement 5 kann als durchgehender Vorsprung ausgebildet sein, es kann aber auch als einzelner Vorsprung oder als mehrere Vorsprünge ausgebildet sein. An seinem oberen Rand umfasst das innere ringförmige Element 3 einen umlaufenden, nach außen weisenden Vorsprung 3a, an dem beispielsweise die Trennhilfe 8 und die Verbindungselemente 4 festgelegt sind. Die Verbindungselemente 4 sind über Sollbruchstellen mit dem äußeren ringförmigen Element 2 verbunden.

### Bezugszeichenliste

- 1: Farbmarkierung mit integrierter Sprühsicherung
- 2: Ringförmiges äußeres Element
- 3: Ringförmiges inneres Element
- 3a: Vorsprung
- 4: Verbindungselement
- 5: Abstandselement
- 6: Überbrückungselement
- 7: Manschette
- 8: Trennhilfe
- 9: Einrastelement
- 10: Versteifungselement
- 11: Sprühdosenkörper
- 12: Dom
- 13: Ventilteller
- 14: Sprühdose

## Patentansprüche

1. Farbmarkierung mit integrierter Sprühsicherung (1) für Aerosol-Sprühdosen (14) mit zumindest einem im Wesentlichen ringförmigen äußeren (2) und einem im Wesentlichen ringförmigen inneren Element (3), die konzentrisch zueinander angeordnet sind und über zumindest ein Verbindungselement (4) trennbar miteinander verbunden sind, wobei das ringförmige äußere Element (2) form- oder kraftschlüssig mit dem Dom (12) einer Aerosol-Sprühdose (14) verbindbar ist und das ringförmige innere Element (3) ein Abstandselement (5) umfasst, das zumindest teilweise derart zwischen Sprühkopf und Ventiltellerboden (13) der Sprühdose (14) anordbar ist, dass das Sprühventil nicht durch den Sprühkopf auslösbar ist, **dadurch gekennzeichnet, dass** die innere Öffnung des ringförmigen äußeren Elements (2) größer ist als der Außendurchmesser des Ventiltellers (13) und mindestens ein in seine innere Öffnung ragendes Einrastelement (9) umfasst, das den Durchmesser der inneren Öffnung derart verkleinert, dass der Durchmesser der inneren Öffnung des ringförmigen äußeren Elements (2) zumindest in dem Bereich des Einrastelements (9) so viel kleiner ist als der äußere Durchmesser des Ventiltellers (13), dass das ringförmige äußere Element (2) über den Ventilteller (13) stülpbar ist, wobei das Einrastelement (9) unterhalb der Naht zwischen Ventilteller (13) und Dom (12) im Wesentlichen an der außen liegenden gecrimpten Naht zwischen Ventilteller (13) und Dom (12) einrastet und so das ringförmige äußere Element (2) zwischen Ventilteller (13) und Dom (12) festlegt.

2. Farbmarkierung mit integrierter Sprühsicherung (1) für Aerosol-Sprühdosen (14) gemäß Anspruch 1, **dadurch gekennzeichnet, dass** das ringförmige innere Element (3) im Wesentlichen hohlzylindrisch geformt ist mit einem inneren und einem äußeren Durchmesser und mit einem ersten und einem zweiten Ende, wobei
- der innere Durchmesser des Hohlzylinders größer ist als der äußere Durchmesser des Sprühkopfs,
- der äußere Durchmesser des Hohlzylinders kleiner ist als der innere Durchmesser des Ventiltellers (13),
- das erste untere Ende des ringförmigen inneren Elements (3) ein Abstandselement (5) umfasst, das den Auslöseweg des Sprühkopfs zur Betätigung des Sprühventils derart blockiert, dass ein erfolgreiches Auslösen des Sprühventils durch das Betätigen des Sprühkopfs ohne vorheriges Entfernen des Abstandshalters (5) und/oder des ringförmigen inneren Elements (3) unmöglich ist,
- das zweite obere Ende des ringförmigen inneren Elements (3) über zumindest ein Verbindungselement (4) lösbar mit dem ringförmigen äußeren Element (2) verbunden ist.

3. Farbmarkierung mit integrierter Sprühsicherung (1) für Aerosol-Sprühdosen (14) gemäß Anspruch 1 oder 2, **dadurch gekennzeichnet, dass** das Abstandselement (5) als ein umlaufender in das innere Lumen des Hohlzylinders ragender Vorsprung ausgebildet ist.

4. Farbmarkierung mit integrierter Sprühsicherung (1) für Aerosol-Sprühdosen (14) gemäß einem der vorherigen Ansprüche, **dadurch gekennzeichnet, dass** das innere Element (3) an seinem zweiten oberen Ende einen im Wesentlichen waagerecht nach außen weisenden durchgängigen Vorsprung (3a) umfasst, der den oberen Rand des Ventiltellers (13) zumindest teilweise in Richtung des äußeren Elements (2) überragt und somit die Lücke zwischen innerem (3) und äußerem Element (2) verkleinert.

5. Farbmarkierung mit integrierter Sprühsicherung (1) für Aerosol-Sprühdosen (14) gemäß einem der vorherigen Ansprüche, **dadurch gekennzeichnet, dass** an die innere Öffnung des ringförmigen äußeren Elements (2) ein im Wesentlichen hohlzylinderförmiges Überbrückungselement (6) anschließt, wobei der Durchmesser der inneren Öffnung des Überbrückungselements (6) im Wesentlichen identisch ist mit dem Durchmesser der inneren Öffnung des ringförmigen äußeren Elements (2) und das Überbrückungselement (6) im Wesentlichen die Höhe des gecrimpten Randes des Ventiltellers (13) überbrückt.

6. Farbmarkierung mit integrierter Sprühsicherung (1) für Aerosol-Sprühdosen (14) gemäß Anspruch 8, **dadurch gekennzeichnet, dass** das ringförmige äußere Element (2) und das Überbrückungselement (6) aus einem Stück gefertigt sind.

7. Farbmarkierung mit integrierter Sprühsicherung (1) für Aerosol-Sprühdosen (14) gemäß einem der Ansprüche 4 bis 6, **dadurch gekennzeichnet, dass** mindestens ein Einrastelement (9) von der Innenseite des Überbrückungselements (6) ausgeht und in die innere Öffnung des Überbrückungselements (6) ragt und den Durchmesser der inneren Öffnung derart verkleinert, dass der Durchmesser der inneren Öffnung des Überbrückungselements (6) zumindest an der Stelle des Einrastelements (9) so viel kleiner ist als der äußere Durchmesser des Ventiltellers (13), dass das mindestens eine Einrastelement (9) des Überbrückungselements (6) über den Ventilteller (13) stülpbar ist und wobei das Einrastelement (9) unterhalb der Naht zwischen Ventilteller (13) und Dom (12) einrastbar ist und so das ringförmige äußere Element (2) einrastet.

8. Farbmarkierung mit integrierter Sprühsicherung (1) für Aerosol-Sprühdosen (14) gemäß einem der vorherigen Ansprüche, **dadurch gekennzeichnet, dass** der äußere Abschnitt des ringförmigen äußeren Elements (2) im Wesentlichen manschettenförmig (7) ausgebildet ist und im Wesentlichen den Dom (12) der Sprühdose (14) abdeckt.

9. Farbmarkierung mit integrierter Sprühsicherung (1) für Aerosol-Sprühdosen (14) gemäß einem der vorherigen Ansprüche, **dadurch gekennzeichnet, dass** zumindest das ringförmige äußere Element (2) als Markierung für den Inhalt der Sprühdose (14) dient.

10. Farbmarkierung mit integrierter Sprühsicherung (1) für Aerosol-Sprühdosen (14) gemäß einem der vorherigen Ansprüche, **dadurch gekennzeichnet, dass** zumindest das ringförmige äußere Element (2) als Farbmarkierung für den Farbton des Inhalts der Sprühdose (14) dient.

11. Farbmarkierung mit integrierter Sprühsicherung (1) für Aerosol-Sprühdosen (14) gemäß einem der vorherigen Ansprüche, **dadurch gekennzeichnet, dass** das ringförmige innere Element (3) an seinem zweiten oberen Ende eine Trennhilfe (8) umfasst.

12. Farbmarkierung mit integrierter Sprühsicherung (1) für Aerosol-Sprühdosen (14) gemäß einem der vorherigen Ansprüche, **dadurch gekennzeichnet, dass** die Farbmarkierung mit integrierter Sprühsicherung (1) in einem Stück gefertigt ist.

13. Aerosol-Sprühdose (14) mit einer Farbmarkierung mit integrierter Sprühsicherung (1) gemäß einem der vorstehenden Ansprüche.

## Claims

1. Colour marking with integrated spray safeguard (1) for aerosol spray cans (14), having at least a substantially annular outer (2) and a substantially annular inner element (3), which are arranged concentrically relative to each other and are separably connected to each other via at least one connecting element (4), wherein the annular outer element (2) can be connected by a form fit or force fit to the dome (12) of an aerosol spray can (14), and the annular inner element (3) comprises a spacer element (5), which can be at least partly arranged between spray head and valve disc base (13) of the spray can (14) in such a way that the spray valve cannot be triggered by the spray head,
**characterized in that** the inner opening of the annular outer element (2) is larger than the outer diameter of the valve disc (13) and comprises at least one latching element (9) projecting into its inner opening, which reduces the diameter of the inner opening in such a way that, at least in the area of the latching element (9), the diameter of the inner opening of the annular outer element (2) is so much smaller than the outer diameter of the valve disc (13) that the annular outer element (2) can be slipped over the valve disc (13), wherein the latching element (9) latches in underneath the seam between valve disc (13) and dome (12), substantially at the outer crimped seam between valve disc (13) and dome (12), and thus fixes the annular outer element (2) between valve disc (13) and dome (12).

2. Colour marking with integrated spray safeguard (1) for aerosol spray cans (14) according to Claim 1, **characterized in that** the annular inner element (3) is shaped substantially hollow-cylindrically with an inner and an outer diameter and with a first and a second end, wherein
- the inner diameter of the hollow cylinder is larger than the outer diameter of the spray head,
- the outer diameter of the hollow cylinder is smaller than the inner diameter of the valve disc (13),
- the first, lower end of the annular inner element (3) comprises a spacer element (5), which blocks the triggering of the spray head for actuating the spray valve in such a way that successful triggering of the spray valve by the actuation of the spray head is impossible without prior removal of the spacer (5) and/or the annular inner element (3),
- the second, upper end of the annular inner element (3) is detachably connected to the annular outer element (2) via at least one connecting element (4).

3. Colour marking with integrated spray safeguard (1) for aerosol spray cans (14) according to Claim 1 or 2, **characterized in that** the spacer element (5) is formed as a circumferential projection projecting into the inner lumen of the hollow cylinder.

4. Colour marking with integrated spray safeguard (1) for aerosol spray cans (14) according to one of the preceding claims, **characterized in that** the inner element (3) comprises, at its second upper end, a continuous projection (3a) pointing substantially horizontally outwards, which projects at least partly beyond the upper edge of the valve disc (13) in the direction of the outer element (2) and thus reduces the gap between the inner (3) and outer element (2).

5. Colour marking with integrated spray safeguard (1) for aerosol spray cans (14) according to one of the preceding claims, **characterized in that** a substantially hollow-cylindrical bridging element (6) adjoins the inner opening of the annular outer element (2), wherein the diameter of the inner opening of the bridging element (6) is substantially identical to the diameter of the inner opening of the annular outer element (2), and the bridging element (6) substantially bridges over the height of the crimped edge of the valve disc (13).

6. Colour marking with integrated spray safeguard (1) for aerosol spray cans (14) according to Claim 8, **characterized in that** the annular outer element (2) and the bridging element (6) are made from one piece.

7. Colour marking with integrated spray safeguard (1) for aerosol spray cans (14) according to one of Claims 4 to 6, **characterized in that** at least one latching element (9) starts from the inner side of the bridging element (6) and projects into the inner opening of the bridging element (6) and reduces the diameter of the inner opening in such a way that, at least at the location of the latching element (9), the diameter of the inner opening of the bridging element (6) is so much smaller than the outer diameter of the valve disc (13) that the at least one latching element (9) of the bridging element (6) can be slipped over the valve disc (13), and wherein the latching element (9) can be latched in underneath the seam between valve disc (13) and dome (12) and thus latches in the annular outer element (2).

8. Colour marking with integrated spray safeguard (1) for aerosol spray cans (14) according to one of the preceding claims, **characterized in that** the outer section of the annular outer element (2) is formed substantially in the shape of a cuff (7) and substantially covers the dome (12) of the spray can (14).

9. Colour marking with integrated spray safeguard (1) for aerosol spray cans (14) according to one of the preceding claims, **characterized in that** at least the annular outer element (2) serves as a marking for the contents of the spray can (14).

10. Colour marking with integrated spray safeguard (1) for aerosol spray cans (14) according to one of the preceding claims, **characterized in that** at least the annular outer element (2) serves as a colour marking for the colour of the contents of the spray can (14).

11. Colour marking with integrated spray safeguard (1) for aerosol spray cans (14) according to one of the preceding claims, **characterized in that** the annular inner element (3) comprises a separation aid (8) on its second, upper end.

12. Colour marking with integrated spray safeguard (1) for aerosol spray cans (14) according to one of the preceding claims, **characterized in that** the colour marking with integrated spray safeguard (1) is made in one piece.

13. Aerosol spray can (14) having a colour marking with integrated spray safeguard (1) according to one of the preceding claims.

## Revendications

1. Dispositif de repérage de couleur pourvu d'une protection anti-projections intégrée (1) pour bombes à aérosol (14), le repérage de couleur comportant au moins un élément extérieur sensiblement annulaire (2) et un élément intérieur sensiblement annulaire (3), lesquels éléments sont disposés concentriquement l'un à l'autre et sont reliés l'un à l'autre de manière séparable par au moins un élément de liaison (4), l'élément extérieur annulaire (2) pouvant être relié en force ou par complémentarité de formes au dôme (12) d'une bombe à aérosol (14) et l'élément intérieur annulaire (3) comprenant un élément d'espacement (5) qui peut être disposé au moins partiellement entre la tête de pulvérisation et le fond de disque de soupape (13) de la bombe à aérosol (14) de sorte que la soupape de pulvérisation ne puisse pas être déclenchée par la tête de pulvérisation, **caractérisé en ce que** l'ouverture intérieure de l'élément extérieur annulaire (2) est plus grande que le diamètre extérieur du disque de soupape (13) et comprend au moins un élément d'encliquetage (9) faisant saillie dans son ouverture intérieure et réduisant le diamètre de l'ouverture intérieure de telle sorte que le diamètre de l'ouverture intérieure de l'élément extérieur annulaire (2) soit, au moins dans la région de l'élément d'encliquetage (9), beaucoup plus petit que le diamètre extérieur du disque de soupape (13) de sorte que l'élément extérieur annulaire (2) puisse être retourné par-dessus le disque de soupape (13), l'élément d'encliquetage (9) s'encliquetant au-dessous du joint entre le disque de soupape (13) et le dôme (12) sensiblement au niveau du joint serti extérieur entre le disque de soupape (13) et le dôme (12) et fixant ainsi l'élément annulaire extérieur (2) entre le disque de soupape (13) et le dôme (12).

2. Dispositif de repérage de couleur pourvu d'une protection anti-projections intégrée (1) pour bombes à aérosol (14) selon la revendication 1, **caractérisé en ce que** l'élément intérieur annulaire (3) a sensiblement une forme de cylindre creux ayant des diamètres intérieur et extérieur et des première et deuxième extrémités,
- le diamètre intérieur du cylindre creux étant supérieur au diamètre extérieur de la tête de pulvérisation,
- le diamètre extérieur du cylindre creux étant inférieur au diamètre intérieur du disque de soupape (13),
- la première extrémité inférieure de l'élément intérieur annulaire (3) comprenant un élément d'espacement (5) qui bloque le chemin de déclenchement de la tête de pulvérisation pour actionner la soupape de pulvérisation de telle sorte qu'un déclenchement réussi de la soupape de pulvérisation par l'actionnement de la tête de pulvérisation soit impossible sans retirer d'abord l'élément d'espacement (5) et/ou l'élément intérieur annulaire (3),
- la deuxième extrémité supérieure de l'élément intérieur annulaire (3) étant reliée de manière amovible à l'élément extérieur annulaire (2) par le biais d'au moins un élément de liaison (4).

3. Dispositif de repérage de couleur pourvu d'une protection anti-projections intégrée (1) pour bombes à aérosol (14) selon la revendication 1 ou 2, **caractérisé en ce que** l'élément d'espacement (5) est conçu comme une projection saillant dans la lumière intérieure du cylindre creux.

4. Dispositif de repérage de couleur pourvu d'une protection anti-projections intégrée (1) pour bombes à aérosol (14) selon l'une des revendications précédentes, **caractérisé en ce que** l'élément intérieur (3) comporte, à sa deuxième extrémité supérieure, une projection continue (3a) qui est orientée sensiblement horizontalement vers l'extérieur, qui fait saillie du bord supérieur du disque de soupape (13) au moins partiellement en direction de l'élément extérieur (2) et qui réduit ainsi l'espace entre les éléments intérieur (3) et extérieur (2).

5. Dispositif de repérage de couleur pourvu d'une protection anti-projections intégrée (1) pour bombes à aérosol (14) selon l'une des revendications précédentes, **caractérisé en ce que** l'ouverture intérieure de l'élément annulaire extérieur (2) est suivie d'un élément de pontage (6) sensiblement en forme de cylindre creux, le diamètre de l'ouverture intérieure de l'élément de pontage (6) étant sensiblement identique au diamètre de l'ouverture intérieure de l'élément extérieur annulaire (2) et l'élément de pontage (6) ponte sensiblement la hauteur du bord serti du disque de soupape (13).

6. Dispositif de repérage de couleur pourvu d'une protection anti-projections intégrée (1) pour bombes à aérosol (14) selon la revendication 8, **caractérisé en ce que** l'élément extérieur annulaire (2) et l'élément de pontage (6) sont formés d'une seule pièce.

7. Dispositif de repérage de couleur pourvu d'une protection anti-projections intégrée (1) pour bombes à aérosol (14) selon l'une des revendications 4 à 6, **caractérisé en ce qu'**au moins un élément d'encliquetage (9) part du côté intérieur de l'élément de pontage (6) et fait saillie dans l'ouverture intérieure de l'élément de pontage (6) et réduit le diamètre de l'ouverture intérieure de telle sorte que le diamètre de l'ouverture intérieure de l'élément de pontage (6), au moins à l'emplacement de l'élément d'encliquetage (9), soit bien inférieur au diamètre extérieur du disque de soupape (13) de sorte que l'au moins un élément d'encliquetage (9) de l'élément de pontage (6) puisse être retourné par-dessus le disque de soupape (13) et l'élément d'encliquetage (9) pouvant être encliqueté au-dessous du joint entre le disque de soupape (13) et le dôme (12) et encliquète ainsi l'élément extérieur annulaire (2).

8. Dispositif de repérage de couleur pourvu d'une protection anti-projections intégrée (1) pour bombes à aérosol (14) selon l'une des revendications précédentes, **caractérisé en ce que** la partie extérieure de l'élément extérieur annulaire (2) est sensiblement en forme de manchette (7) et recouvre sensiblement le dôme (12) de la bombe à aérosol (14).

9. Dispositif de repérage de couleur pourvu d'une protection anti-projections intégrée (1) pour bombes à aérosol (14) selon l'une des revendications précédentes, **caractérisé en ce qu'**au moins l'élément extérieur annulaire (2) sert de repère pour le contenu de la bombe à aérosol (14).

10. Dispositif de repérage de couleur pourvu d'une protection anti-projections intégrée (1) pour bombes à aérosol (14) selon l'une des revendications précédentes, **caractérisé en ce qu'**au moins l'élément extérieur annulaire (2) sert de repère de couleur pour la nuance de couleur du contenu de la bombe à aérosol (14) .

11. Dispositif de repérage de couleur pourvu d'une protection anti-projections intégrée (1) pour bombes à aérosol (14) selon l'une des revendications précédentes, **caractérisé en ce que** l'élément intérieur annulaire (3) comporte à sa deuxième extrémité supérieure un auxiliaire de séparation (8).

12. Dispositif de repérage de couleur pourvu d'une protection anti-projections intégrée (1) pour bombes à aérosol (14) selon l'une des revendications précédentes, **caractérisé en ce que** le dispositif de repérage de couleur pourvu d'une protection anti-projections intégrée (1) est réalisé d'une seule pièce.

13. Bombe à aérosol (14) pourvu d'un dispositif de repérage de couleur pourvu d'une protection anti-projections intégrée (1) selon l'une des revendications précédentes.
